# EUROPÄISCHE PATENTSCHRIFT

(11) **EP 0 924 071 B1**
(45) Veröffentlichungstag und Bekanntmachung des Hinweises auf die Patenterteilung: **03.04.2002**
(21) Anmeldenummer: 98122140.1
(22) Anmeldetag: 25.11.1998
(51) Int. Cl.: B41F 31/02

(54) **Verfahren und Vorrichtung zum Zuführen von Druckfarbe im Farbwerk von Druckmaschinen**
Method and device for dispensing ink in the inking unit of printing machines
Procédé et dispositif d'alimentation en encre dans l'unité d'encrage des machines d'impression

(30) Priorität: 20.12.1997 DE 19757161
(43) Veröffentlichungstag der Anmeldung: 23.06.1999
(73) Patentinhaber: Heidelberger Druckmaschinen Aktiengesellschaft, 69115 Heidelberg (DE)
(72) Erfinder: Möllers, Renko, 48324 Sendenhorst (DE); Peik, Hubert, 59302 Oelde (DE)

(56) Entgegenhaltungen:
- DE-A- 3 632 948
- DE-A- 3 714 160
- DE-U- 9 406 347
- US-A- 5 435 462

## Beschreibung

Die Erfindung bezieht sich auf ein Verfahren und eine Vorrichtung zum Zuführen von Druckfarbe im Farbwerk von Druckmaschinen mit einem Farbkasten, dem zum dosierten Befüllen eine Kartusche zugeordnet ist, die einen verschiebbaren Kartuschenkolben aufweist, der zum Auspressen pneumatisch beaufschlagt wird und die am anderen Ende eine verschließbare Austrittsöffnung aufweist, der ein Kartuschenventil zugeordnet ist, wobei die Kartusche in einer Halterung mit einem steuerbaren Pneumatikanschluß angeordnet ist.

In der DE 94 06 347 U1 ist eine solche Vorrichtung beschrieben, deren Kartuschenventil in Form eines Dichtkörpers am oberen Ende eines pendelnd gelagerten Zuführrohres und einer Dichtfläche an einem die Kartusche tragenden Schlitten ausgebildet ist. Die Farbzufuhr wird unterbrochen, wenn das Zuführrohr schräg steht, so daß sich eine Zuführöffnung im Dichtkörper außer Gegenüberlage mit einer Zuführöffnung in der Dichtfläche befindet. Mittels dieser Vorrichtung ist keine hinreichend exakte volumetrische Dosierung der Druckfarbe möglich.

Die DE 295 19 348 U1 zeigt ferner eine pneumatische Kartuschenauspreßvorrichtung zum Auspressen von rohrförmigen Kartuschen, die am vorderen Ende ein Mundstück aufweisen und am hinteren Ende durch einen eingesetzten verschiebbaren Kartuschenboden verschlossen sind. Die Kartusche ist hierbei in einer Halterung aufgenommen, die einen Druckluftanschluß aufweist zum Zuführen von Druckluft in das hintere Kartuschenende, um den Kartuschenkolben mit einem Arbeitsdruck zu beaufschlagen.

Die vorliegende Erfindung hat sich die Aufgabe gestellt, ausgehend von diesem Stand der Technik, ein Verfahren und eine Vorrichtung zu schaffen, mit der eine exakte volumetrische Dosierung der Druckfarbe aus der Kartusche ermöglicht wird.

Gemäß der Erfindung wird diese Aufgabe durch ein Verfahren mit den Merkmalen des Anspruchs 1 gelöst, das durch folgende Verfahrensschritte gekennzeichnet ist: Die Kartusche wird mit einem pneumatischen Arbeitsdruck beaufschlagt, die Stellung des Kartuschenkolbes wird ermittelt, das Kartuschenventil wird geöffnet, der Kartuschenkolben wird in eine voreingestellte Soll-Position verfahren und danach wird beim Erreichen dieser Position das Kartuschenventil geschlossen. Mit diesen Verfahrensschritten läßt sich die zugeführte Farbmenge exakt dosieren, so daß in der Druckmaschine auch mit minimalen Farbmengen im Farbkasten gearbeitet werden kann.

Weiterhin wird die Aufgabe durch eine Vorrichtung mit den Merkmalen des Anspruchs 3 gelöst, die dadurch gekennzeichnet ist, daß im oberen Teil der Halterung ein Abstandsensor zur Ermittlung der Stellung des Kartuschenkolbens vorgesehen ist, und daß pneumatische Stellmittel zum Öffnen des Kartuschenventils vorgesehen sind, wobei die Druckbeaufschlagung der Kartusche und der Stellmittel getrennt erfolgt. Mit dieser einfachen Lösung läßt sich die Farbzufuhr im Farbkasten automatisieren, d. h. es läßt sich entsprechend dem jeweiligen Bedarf eine genau dosierte Farbmenge zuführen.

In einer vorteilhaften Ausgestaltung der Erfindung ist der Abstandsensor als Ultraschallsensor ausgebildet. Mit diesem preiswerten Sensor ist eine exakte Wegmessung des Kartuschenkolbens erreicht.

Eine weitere vorteilhafte Ausgestaltung der Erfindung ist dadurch gekennzeichnet, daß das Kartuschenventil als Hubventil ausgebildet ist, das über Druckbeaufschlagung steuerbar ist. In einer Alternative hierzu ist das Kartuschenventil als Schlauchquetschventil ausgebildet, das über Druckbeaufschlagung ebenfalls steuerbar ist. Eine weitere Variante ist dadurch gekennzeichnet, daß das Kartuschenventil als Drehventil ausgebildet ist, das über einen Pneumatikzylinder steuerbar ist. Diese unterschiedlichen Ausgestaltungen des Kartuschenventils können je nach Anwendungsfall gewählt werden und ermöglichen ein genaues Dosieren der Druckfarbe.

Ein Ausführungsbeispiel der Erfindung ist in den Zeichnungen schematisch dargestellt.

Es zeigt:
- Fig. 1: einen Teilquerschnitt der Vorrichtung mit Kartusche und Hubventil,
- Fig. 2: einen Querschnitt durch ein Schlauchquetschventil,
- Fig. 3: einen Querschnitt durch ein Drehventil mit Draufsicht.

Eine Kartusche 1, die mit Druckfarbe gefüllt ist, ist in einer Halterung 2 eingesetzt und ist über einem nicht dargestellten Farbkasten eines Farbwerks angeordnet, wobei sich die Halterung mit der Kartusche in Längsrichtung des Farbkastens bewegen kann, um in den unterschiedlichen Bereichen den Farbvorrat im Farbkasten zu ergänzen. Auf die Kartusche 1 ist oben eine Dichtplatte 3 aufgesetzt, die sich auf der Halterung 2 abstützt und einen Druckluftanschluß 4 aufweist, mit dem der Kartuschenkolben 5 pneumatisch beaufschlagbar ist. Weiterhin ist in der Dichtplatte 3 ein Sensor 6 angeordnet, der als Ultraschallsensor ausgebildet sein kann und die jeweilige Stellung des Kartuschenkolbens 5 in der Kartusche 1 mißt und das Ergebnis einer Steuereinrichtung zuleitet.

Am unteren Ende der Kartusche 1 ist ein Kartuschenventil 7 vorgesehen, das als Hubventil ausgebildet sein kann. Hierzu ist im unteren Teil der Halterung 2 eine Hubeinrichtung 8 vorgesehen, die einen Druckluftanschluß 9 aufweist, der über eine Hubplatte 10 das Kartuschenventil 7 öffnet.

Die Druckbeaufschlagung des Kartuschenkolbens 5 läßt sich über ein Ventil 11 steuern, das mit einem weiteren Ventil 12 zusammenwirkt, über das das Kartuschenventil 7 geöffnet wird. Die nicht dargestellte Steuereinheit, die auch die Signale des Sensors 6 empfängt, beaufschlagt zunächst mit einem konstanten Arbeitsdruck über das Ventil 11 den Kartuschenkolben 5 bei geschlossenem Kartuschenventil 7. Ist die Stellung des Kartuschenkolbens 5 ermittelt, wird über das Ventil 12 das Kartuschenventil 7 so lange geöffnet, bis der Kartuschenkolben 5 in eine voreingestellte Soll-Position verfahren ist, was einer bestimmten ausgepreßten Farbmenge entspricht. Bei Erreichen dieser Soll-Position wird die Druckbeaufschlagung des Kartuschenventils 7 über das Ventil 12 unterbrochen, so daß das Kartuschenventil 7 wieder geschlossen wird.

Fig. 2 zeigt ein Schlauchquetschventil 13, das an der Austrittsöffnung der Kartusche 1 vorgesehen ist. Das Schlauchquetschventil 13 besteht aus einem Schlauch 14, dem ein Ventilkörper 15 zugeordnet ist. Der Ventilkörper 15 umfaßt den Schlauch 14 und enthält einen Kolben 16, mit dem der Schlauch zugequetscht werden kann. Über einen Druckluftanschluß 17, der von dem Ventil 12 steuerbar ist, wird der Kolben 16 soweit verfahren, bis der Schlauch 14 geschlossen ist. Zum Öffnen des Schlauchs 14 wird der Kolben 16 über eine Druckfeder 18 in seine Ausgangsstellung zurückbewegt.

Fig. 3 zeigt am unteren Ende der Kartusche 1 ein Drehventil 19, das an der Austrittsöffnung 20 der Kartusche 1 vorgesehen ist. Der Ventilkörper 21 weist einen Dreheinsatz 22 auf, der ähnliche Öffnungen 23 wie die Austrittsöffnungen 20 aufweist. Durch Verdrehen um etwa 90° Grad läßt sich der Dreheinsatz 22 in eine geschlossene Stellung verdrehen, wie gezeichnet, oder in eine zweite Stellung, bei der die Austrittsöffnungen 20 und die Öffnungen 23 des Dreheinsatzes 22 übereinstimmen, so daß Farbe austreten kann. Die Steuerung selbst kann z. B. über einen nicht dargestellten Pneumatikzylinder erfolgen, der mit dem Dreheinsatz 22 gekoppelt ist.

### BEZUGSZEICHENLISTE

- 1: Kartusche
- 2: Halterung
- 3: Dichtplatte
- 4: Druckluftanschluß
- 5: Kartuschenkolben
- 6: Sensor
- 7: Kartuschenventil
- 8: Hubeinrichtung
- 9: Druckluftanschluß
- 10: Hubplatte
- 11: Ventil
- 12: Ventil
- 13: Schlauchquetschventil
- 14: Schlauch
- 15: Ventilkörper
- 16: Kolben
- 17: Druckluftanschlag
- 18: Druckfeder
- 19: Drehventil
- 20: Austrittsöffnung
- 21: Ventilkörper
- 22: Dreheinsatz
- 23: Öffnung

## Patentansprüche

1. Verfahren zum Zuführen von Druckfarbe im Farbwerk von Druckmaschinen mit einem Farbkasten dem zum dosierten Befüllen eine Kartusche (1) zugeordnet ist, die einen einen verschiebbaren Kartuschenkolben (5) aufweist, der zum Auspressen pneumatisch beaufschlagt wird, und die am anderen Ende eine verschließbare Austrittsöffnung (20) aufweist, der ein Kartuschenventil (7, 13, 19) zugeordnet ist, wobei die Kartusche (1) in einer Halterung (2) mit einem steuerbaren Pneumatikanschluß (4) angeordnet ist.
**dadurch gekennzeichnet,**
- **daß** die Kartusche (1) mit einem pneumatischen Arbeitsdruck beaufschlagt wird,
- **daß** die Stellung des Kartuschenkolbens (5) ermittelt wird,
- **daß** das Kartuschenventil (7) geöffnet wird,
- **daß** der Kartuschenkolben (5) in eine voreingestellte Soll-Position verfahren wird und
- **daß** bei Erreichen dieser Position das Kartuschenventil (7) geschlossen wird.

2. Vorrichtung zum Zuführen von Druckfarbe im Farbwerk von Druckmaschinen mit einem Farbkasten, dem zum dosierten Befüllen eine Kartusche (1) zugeordnet ist, die einen verschiebbaren Kartuschenkolben (5) aufweist, der zum Auspressen pneumatisch beaufschlagt wird, und die am anderen Ende eine verschließbare Austrittsöffnung (20) aufweist, der ein Kartuschenventil (7, 13, 19) zugeordnet ist, wobei die Kartusche (1) in einer Halterung (2) mit einem steuerbaren Pneumatikanschluß (4) angeordnet ist,
**dadurch gekennzeichnet,**
**daß** im oberen Teil der Halterung (2) ein Abstandsensor (6) zur Ermittlung der Stellung des Kartuschenkolbens (5) vorgesehen ist,
und
- **daß** pneumatische Stellmittel zum Öffnen des Kartuschenventils (7, 13, 19) vorgesehen sind, wobei die Druckbeaufschlagung der Kartusche und der Stellmittel getrennt erfolgt.

3. Vorrichtung nach Anspruch 2,
**dadurch gekennzeichnet,**
**daß** der Abstandsensor (6) als Ultraschallsensor ausgebildet ist.

4. Vorrichtung nach Anspruch 2,
**dadurch gekennzeichnet,**
**daß** das Kartuschenventil (7) als Hubventil ausgebildet ist, das über Druckbeaufschlagung steuerbar ist.

5. Vorrichtung nach Anspruch 2,
**dadurch gekennzeichnet,**
**daß** das Kartuschenventil als Schlauchquetschventil (13) ausgebildet ist, das über Druckbeaufschlagung steuerbar ist.

6. Vorrichtung nach Anspruch 2,
**dadurch gekennzeichnet,**
**daß** das Kartuschenventil als Drehventil (19) ausgebildet ist, das über einen Pneumatikzylinder steuerbar ist.

7. Vorrichtung nach Anspruch 2,
**dadurch gekennzeichnet,**
**daß** das Kartuschenventil (7, 13, 19) an der Halterung (2) angeordnet ist.

## Claims

1. Method for feeding printing ink in an inking unit of a printing press having an ink fountain to which a cartridge (1) is assigned for the purpose of metered filling of the ink fountain, the cartridge having a displaceable cartridge piston (5) pneumatically acted upon for the purpose of applying a pressure discharge on the piston, the cartridge having a closable outlet opening (20) at its other end to which a cartridge valve (7, 13, 19) is assigned, the cartridge (1) being arranged in a holder (2) and including a controllable pneumatic connection,
**characterized in**
- **that** operating pressure is being applied to the cartridge (1),
- **that** the position of the cartridge piston (5) is determined,
- **that** the cartridge valve (7) is opened,
- **that** the cartridge piston (5) is being moved in a preset desired position and
- **that** the cartridge valve (7) is closed when this position is reached.

2. Device for feeding printing ink in an inking unit of a printing press having an ink fountain to which a cartridge (1) is assigned for the purpose of metered filling of the ink fountain, the cartridge having a displaceable cartridge piston (5) pneumatically acted upon for the purpose of applying a pressure discharge on the piston, the cartridge having a closable outlet opening (20) at its other end to which a cartridge valve (7, 13, 19) is assigned, the cartridge being arranged in a holder (2) and including a controllable pneumatic connection
**characterized in**
**that** a spacing sensor (6) for determining the position of the cartridge piston (5) is disposed in an upper part of the holder (2), and
**that** a pneumatic actuator is provided for opening the cartridge valve (7, 13, 19) and pressure being applied separately to the cartridge and said actuator.

3. Device as set forth in claim 2,
**characterized in**
**that** said spacing sensor (6) is an ultrasonic sensor.

4. Device as set forth in claim 2,
**characterized in**
**that** said cartridge valve (7) is a lifting valve controllable by pressure application.

5. Device as set forth in claim 2,
**characterized in**
**that** said cartridge valve is a hose pinch valve (13) controllable by pressure application.

6. Device as set forth in claim 2,
**characterized in**
**that** said cartridge valve is a rotary valve (19) controllable via a pneumatic cylinder.

7. Device as set forth in claim 2,
**characterized in** n
the cartridge valve (7, 13, 19) is arranged at the holder (2).

## Revendications

1. Procédé pour acheminer de l'encre d'impression dans le dispositif d'encrage de machines à imprimer, comprenant un encrier auquel est combinée, pour le remplissage dosé, une cartouche (1) qui présente un piston de cartouche (5) pouvant être poussé, qui est sollicité pneumatiquement pour l'éjection, et qui présente, à l'autre extrémité, une ouverture de sortie (20) pouvant être obturée, à laquelle est combinée une soupape de cartouche (7, 13, 19), la cartouche (1) étant disposée dans une monture (2) munie d'un raccord pneumatique (4) pouvant être commandé,
**caractérisé**
- **en ce qu'**on sollicite la cartouche (1) avec une pression de travail pneumatique
- **en ce qu'**on détecte la position du piston (5) de la cartouche
- **en ce qu'**on ouvre la soupape (7) de la cartouche,
- **en ce qu'**on place le piston (5) de la cartouche dans une position de consigne préalablement réglée, et
- **en ce qu'**on ferme la soupape (7) de la cartouche lorsque cette position est atteinte.

2. Dispositif pour acheminer de l'encre d'impression dans le dispositif d'encrage de machines à imprimer, comprenant un encrier auquel est combinée, pour le remplissage dosé, une cartouche (1) qui présente un piston de cartouche (5) pouvant être poussé, qui est sollicité pneumatiquement pour l'éjection, et qui présente, à l'autre extrémité, une ouverture de sortie (20) pouvant être obturée, à laquelle est combinée une soupape de cartouche (7, 13, 19), la cartouche (1) étant disposée dans une monture (2) munie d'un raccord pneumatique (4) pouvant être commandé,
**caractérisé**
**en ce qu'**un capteur de distance (6) destiné à détecter la position du piston (5) de la cartouche est prévu dans la partie supérieure de la monture (2)
et
**en ce qu'**il est prévu des moyens d'actionnement pneumatique pour ouvrir la soupape (7, 13, 19) de la cartouche, la sollicitation de la cartouche par une pression et des moyens d'actionnement s'effectuant séparément.

3. Dispositif selon la revendication 2,
**caractérisé**
**en ce que** le capteur de distance (6) est constitué par un capteur à ultrasons.

4. Dispositif selon la revendication 2,
**caractérisé**
**en ce que** la soupape (7) de la cartouche est constituée par une soupape à levée qui peut être commandée par l'intermédiaire d'une sollicitation de pression.

5. Dispositif selon la revendication 2,
**caractérisé**
**en ce que** la soupape de la cartouche est constituée par une soupape à écrasement de tuyau (13) qui peut être commandée par une sollicitation de pression

6. Dispositif selon la revendication 2
**caractérisé**
**en ce que** la soupape de la cartouche est constituée par une soupape à élément tournant (19) qui peut être commandée par l'intermédiaire d'un cylindre pneumatique

7. Dispositif selon la revendication 2
**caractérisé**
**en ce que** la soupape (7, 13, 19) de la cartouche est disposée sur la monture (2).
